# FASCICULE DE BREVET EUROPEEN

(11) **EP 0 432 059 B1**
(45) Date de publication et mention de la délivrance du brevet: **02.06.1993**
(21) Numéro de dépôt: 90420511.9
(22) Date de dépôt: 27.11.1990
(51) Int. Cl.: B65D 41/34

(54) **Capsule de bouchage à vis, à bande d'inviolabilité**
Schraubverschlusskappe mit Originalitätsband
Threaded closure cap with temper-evident band

(30) Priorité: 08.12.1989 FR 8916517
(43) Date de publication de la demande: 12.06.1991
(73) Titulaire: ASTRA PLASTIQUE Société Anonyme, 69830 Saint Georges de Reneins (FR)
(72) Inventeur: Odet, Philippe, F-69380 Chasselay (FR)
(74) Mandataire: Laurent, Michel

(56) Documents cités:
- FR-A- 2 525 565
- US-A- 4 402 418

## Description

L'invention concerne un nouveau type de capsule de bouchage à vis, à bande d'inviolabilité.

Les capsules de bouchage à vis à bande d'inviolabilité en matière plastique monobloc sont bien connues. Pour l'essentiel, ces dispositifs comprennent essentiellement une capsule à vis proprement dite et une ceinture de sécurité annulaire reliée à la jupe de la capsule par une succession de pontets, venus de moulage, sécables sous l'effet d'un dévissage.

On connait des capsules de bouchage du type en question dans lesquelles la ceinture annulaire de sécurité présente sur sa face interne des languettes articulées à la base de la ceinture, destinées à être repliées sur l'intérieur pour venir en butée contre une saillie du goulot, notamment la contrebague du col (voir par exemple document FR-A-1 213 931, 2 290 364, EP-A-0049 876, GB-A-2 033 350 et US-A-4 506,795 et 4 595 110).

Dans le document EP-A-0 107 680, on a suggéré de ménager sur les languettes des zones amincies et de les prolonger par un amincissement destiné à venir se coïncer, après vissage, entre la face interne de la ceinture annulaire et la contrebague. Ce dispositif, bien que commercialisé avec succès, présente encore toutefois l'inconvénient, du fait des portions d'amincissement successives, d'être difficile à mettre en place sur le col, notamment de manière automatique, par suite même des portions des languettes de section amincies, donc de rigidité variable, qui parfois entraînent une résistance qui s'oppose au vissage correct de la capsule sur un col.

L'invention pallie ces inconvénients. Elle vise une capsule de bouchage perfectionnée du type en question qui soit plus facile à mettre en place.

Cette capsule de bouchage à vis, à bande d'inviolabilité pour flacon à col comportant un filetage et une contrebague, du type constitué par une capsule proprement dite dont la jupe est munie d'un filet interne coopérant avec le filet du col et par une ceinture annulaire d'inviolabilité, reliée sur le haut au bas de la jupe par une pluralité de pontets sécables, et dont le bas présente une pluralité de languettes articulées, repliées contre la face interne de la ceinture, pour venir en butée sur la contrebague du col et dépasser le rebord de cette contrebague,
se caractérise en ce que les languettes ont une section constante et comportent deux parties, à savoir une première partie courbe, reliée au bas de la ceinture, prolongée par une seconde partie rectiligne, la portion de raccordement entre ces deux parties étant destinée à venir s'appuyer sur la contrebague, alors que la portion rectiligne libre est destinée à venir s'appuyer contre la face interne de la ceinture.

Dans une variante d'exécution, le haut de la face interne de la ceinture, comporte un épaulement contre lequel vient s'appuyer l'extrémité de la partie rectiligne.

La manière dont l'invention peut être réalisée et les avantages qui en découlent ressortiront mieux des exemples de réalisation qui suivent à l'appui des figures annexées.

La figure 1 montre une vue en coupe d'une capsule de bouchage conforme à l'invention.

Les figures 2 et 3 montrent en détail les languettes caractéristiques de l'invention, respectivement mises en place dans un flacon (figure 2) et venues de moulage (figure 3).

La figure 4 représente une variante d'exécution.

La figure 5 montre en détail la languette caractéristique de l'invention en position arc-bouter.

Une capsule de bouchage selon l'invention, désignée par la référence générale (1) est destinée à un flacon, désigné par la référence générale (2), à col (3) comportant un filetage (4) et une contrebague (5). La référence (6) désigne une couronne d'étanchéité destinée à venir prendre appui sur le sommet du col, alors que la référence (7) désigne une jupe d'étanchéité destinée à venir prendre appui sur la face interne du col.

Cette capsule de bouchage (1) se compose essentiellement d'une capsule proprement dite constituée par un plafond (10) et une jupe (11) annulaire, dont la face interne (12) présente un filet (13) coopérant avec le filet (4) du col.

La capsule (1) comporte également une ceinture annulaire d'inviolabilité (20) reliée sur le haut (21) au bas (14) de la jupe (11) par une succession de pontets sécables (22, 23) régulièrement espacés, obtenus directement de moulage. Le bas (25) de la ceinture (20) présente une succession de languettes caractéristiques (30) également régulièrement espacées et de largeur prédéterminée en fonction de l'application envisagée.

Selon une première caractéristique de l'invention, ces languettes (30) ont une épaisseur constante sur sensiblement toute leur longueur.

Selon une autre caractéristique de l'invention, ces languettes (30) comportent essentiellement deux parties respectivement une première partie (31) courbe, reliée au bas (25) de la ceinture (20) et prolongée par une seconde partie rectiligne (32), la portion de raccordement (33) entre ces deux parties (31, 32) étant destinée à venir prendre appui sur la contrebague (5).

La figure 3 montre en détail les languettes telles que venues de moulage et avant vissage, alors que la figure 2 montre cette même languette en position vissée. On voit qu'en position, la portion de raccordement (33) prend appui sur la contrebague (5). Lorsque l'on dévisse la jupe (11), la portion (33) prenant fortement appui sur la contrebague (5), la portion courbe (30) a tendance à se courber dans le volume V défini entre la contrebague (5) et le bas de la ceinture (20) d'inviolabilité. Pendant ce déplacement, la seconde partie rectiligne (32) glisse sur la face interne (24) de la ceinture (20). Il s'ensuit une rupture franche des pontets (21).

Dans une variante d'exécution montrée à la figure 4, le haut de la face interne (24) de la ceinture d'inviolabilité annulaire (20), présente un décrochement (40) dans lequel, en position de vissage, vient se loger l'extrémité de la partie rectiligne (32) de la languette (30).

Il importe que les languettes caractéristiques (30) aient une section d'épaisseur constante pour assurer un meilleur blocage. En effet, lorsque l'on dévisse la capsule (1) mise en place, sous l'effet du cheminement sur les pas de vis (4), la languette (30) se comprime, tout d'abord en prenant appui par la portion de raccordement (33) sur la base (5) de la contrebague. Il s'ensuit que les languettes (30) se déforment en s'arc-boutant (voir figure 5) par rapprochement des deux extrémités de la portion courbe. On rétreint de la sorte le diamètre de la portion de cercle formée par ces languettes (30). Cela augmente la résistance appliquée sur les pontets sécables (22). Il s'ensuit alors, le moment venu, une rupture franche de ces pontets (22). Pendant tout ce mouvement, la seconde partie rectiligne (32) des languettes glisse sur la paroi interne (24) de la ceinture (20) pour assurer une bonne déformation.

De manière connue, ces capsules sont monobloc et réalisées en matière plastique, tel que notamment polyéthylène ou polypropylène.

Cette solution présente de nombreux avantages par rapport aux solutions connues à ce jour, notamment celles décrites dans le document EP-A-0 107 680 visé dans le préambule. On peut citer :
- la déformabilité progressive des languettes lors du dévissage, ce qui comme déjà dit, accroit la tenue de la ceinture sous la contrebague du col par réduction du diamètre, du fait de l'arc-boutage, ce qui provoque un étirement progressif des pontets et entraîne une rupture franche de ceux-ci ;
- une mise en place plus commode, notamment par les machines automatiques de bouchage, car les languettes caractéristiques, présentent une souplesse constante et uniforme sur toute leur longueur ;
- enfin, et par voie de conséquence, une meilleure sécurité dans l'inviolabilité.

Ce type de capsule peut être utilisé avec succès dans toutes les applications connues de ces capsules de bouchage à vis, tel que par exemple pour les boissons, les produits pharmaceutiques ou autres.

## Revendications

1. Capsule de bouchage à vis, à bande d'inviolabilité, pour flacon (2) à col (3) comportant un filetage (4) et une contrebague (5), du type constitué par une capsule proprement dite dont la jupe (11) est munie d'un filet interne (13) coopérant avec le filet (4) du col et par une ceinture annulaire d'inviolabilité (20), reliée sur le haut au bas (14) de la jupe (11) par une pluralité de pontets sécables (22, 23), et dont le bas (25) présente une pluralité de languettes articulées (30), repliées contre la face interne (24) de la ceinture (20), pour venir en butée sur la contrebague (5) du col et dépasser le rebord de cette contrebague (5),
caractérisée en ce que les languettes (30) ont une section constante et comportent deux parties, à savoir une première partie courbe (31), reliée au bas (25) de la ceinture (20), prolongée par une seconde partie rectiligne (32), la portion de raccordement (33) entre ces deux parties (31, 32) étant destinée à venir s'appuyer sur la contrebague (5), alors que la portion rectiligne (32) libre est destinée à venir s'appuyer contre la face interne (24) de la ceinture (20).

2. Capsule de bouchage à vis selon la revendication 1, caractérisée en ce que le haut de la face interne (24) de la ceinture (20), comporte un épaulement (40) contre lequel vient s'appuyer l'extrémité de la partie rectiligne (32).

## Patentansprüche

1. Schraubverschlußkappe mit Originalitätsband für eine Flasche (2) mit Hals (3), der ein Gewinde (4) und einem Gegenring (5) aufweist, die durch eine Kappe im eigentlichen Sinn, deren Schürze (11) mit einem Innengewinde (13) versehen ist, das mit dem Gewinde (4) des Halses zusammenwirkt, und aus einem ringförmigen Originalitätsgurt (20), der an seiner oberen Seite mit der unteren Seite (14) der Schürze (11) über eine Vielzahl von teilbaren Abzugsbügeln (22,23) verbunden ist und dessen untere Seite (25) eine Vielzahl von gelenkigen Laschen (30) aufweist, die gegen die Innenseite (24) des Gurtes (20) eingebogen sind, um an den Gegenring (5) des Halses anzustoßen und den Rand dieses Gegenringes (5) zu passieren, gebildet ist,
ist dadurch gekennzeichnet, daß die Laschen (30) einen gleichbleibenden Querschnitt haben und aus zwei Teilen bestehen, nämlich einem ersten, gekrümmten Teil (31), der mit der unteren Seite (25) des Gurtes (20) verbunden ist und der durch einen zweiten, geraden Teil (32) verlängert ist, wobei der Übergangsbereich (33) zwischen diesen beiden Teilen (31, 32) dazu bestimmt ist, an dem Gegenring (5) anzuliegen, während der freie, gerade Bereich (32) dazu bestimmt ist, gegen die Innenseite (24) des Gurtes (20) anzuliegen.

2. Schraubverschlußkappe nach Anspruch 1, dadurch gekennzeichnet, daß der obere Teil der Innenseite (24) des Gurtes (20) einen Schulterbereich (40) aufweist, an den das Ende des geraden Teiles (32) anliegt.

## Claims

1. A screw-on closure cap, having a tamper-evident band, for a bottle (2) with a neck (3) which has a thread (4) and a counter-ring (5), of the type consisting of a cap proper, the skirt (11) of which is provided with an internal thread (13) interacting with the thread (4) of the neck, and of an annular anti-tamper collar (20) connected at the top to the bottom (14) of the skirt (11) by a plurality of breakable bridges (22, 23) and having on its bottom (25) a plurality of articulated tabs (30) which are folded back against the inside face (24) of the collar (20) so as to abut against the counter-ring (5) of the neck and pass over the edge of this counter-ring (5), characterized in that :
the tabs (30) are of constant section and comprise two parts, namely a first curved part (31), connected to the bottom (25) of the collar (20) and continued by a second rectilinear part (32), the joining portion (33) between these two parts (31, 32) being intended to bear against the counter-ring (5), while the free rectilinear portion (32) is intended to bear against the inside face (24) of the collar (20).

2. The screw-on closure cap as claimed in claim 1, wherein the top of the inside face (24) of the collar (20) comprises a shoulder (40) against which the end of the rectilinear part (32) bears.
